# FASCICULE DE BREVET EUROPEEN

(11) **EP 0 329 050 B1**
(45) Date de publication et mention de la délivrance du brevet: **18.11.1993**
(21) Numéro de dépôt: 89102421.8
(22) Date de dépôt: 13.02.1989
(51) Int. Cl.: H01P 1/00

(54) **Circuit microélectronique**
Elektronische Mikroschaltung
Electronic micro-circuit

(30) Priorité: 15.02.1988 FR 8801748
(43) Date de publication de la demande: 23.08.1989
(73) Titulaire: ALCATEL TELSPACE, 92734 Nanterre Cédex (FR)
(72) Inventeur: Fautrat, Eric, F-75001 Paris (FR); Fagnon, Christian, F-91100 Corbeil Essonnes (FR); Fidanza, Sante, F-92290 Chatenay Malabry (FR)
(74) Mandataire: Weinmiller, Jürgen

(56) Documents cités:
- DE-A- 1 591 570
- DE-B- 1 191 874
- US-A- 4 270 106
- US-A- 4 547 755
- PATENT ABSTRACTS OF JAPAN, vol. 4, no. 145 (E-29)[627], 14 octobre 1980, page 150 E 29; & JP-A-55 97 702 (MITSUBISHI DENKI K.K.) 25-07-1980
- PATENT ABSTRACTS OF JAPAN, vol. 7, no. 154 (E-185)[1299], 6 juillet 1983; & JP-A-58 63 201 (MATSUSHITA DENKI SANGYO K.K.) 15-04-1983

## Description

L'invention concerne un circuit microélectronique.

Ce circuit permet de réaliser un découplage électromagnétique par l'intermédiaire d'une cloison séparant deux cavités, à vocation électrique active, d'un boîtier hyperfréquence (ou H.F.).

Dans les dispositifs de l'art connu, un découplage électromagnétique est réalisé par une cloison obtenue en usinant les deux cavités adjacentes du boîtier H.F. La transition électrique entre les deux cavités (composant électronique, piste ou câble) est obtenue grâce à une ouverture usinée dans la cloison et rasant le fond interne du boîtier, cette ouverture pouvant d'ailleurs être de forme complexe, épousant le plus précisément possible la silhouette de la transition électrique. La position, la forme ainsi que la précision d'emplacement de l'ouverture rendent son usinage dans la cloison difficile, et même quelquefois impossible dès que les petites dimensions des cavités ne permettent pas le passage de l'outil.

L'invention a pour objet de pallier ces inconvénients.

L'invention propose, en effet, un circuit microélectronique comportant un boîtier hyperfréquence avec au moins un substrat microélectronique incorporé, ce boîtier étant muni d'une cavité longitudinale dans laquelle est disposé chaque substrat, une cloison métallique transversale de découplage électromagnétique étant prévue pour séparer le boîtier en deux cavités à vocation électrique actives adjacentes, cette cloison métallique étant munie à sa partie inférieure d'une ouverture, caractérisé en ce que ce boitier est muni d'au moins un couple de logements latéraux usinés de part et d'autre de ladite cavité longitudinale et en ce que cette cloison métallique est amovible et est dans ce but constituée par une lame métallique dont la partie centrale constitue la partie séparatrice et dont les deux parties d'extrémités forment deux ailettes élastiques qui sont prévues pour venir se bloquer respectivement dans chacun des deux logements latéraux précités du boîtier, de sorte que cette cloison amovible se met en place dans ce boîtier par une simple pression verticale exercée sur cette lame métallique à ailettes élastiques latérales.

A titre documentaire peuvent être cités les documents JP-A-55/97702 et DE-A-1591570 qui montrent l'un une cloison séparatrice conductrice et fixe entre un guide d'ondes et un circuit intégré, et l'autre une pièce isolante de maintien en position d'un substrat qui se positionne en travers d'une pièce métallique réceptrice à section en U.

L'invention permet ainsi d'établir simultanément une liaison électrique entre les deux cavités ainsi que le découplage électromagnétique nécessaire, tout en s'affranchissant des problèmes d'usinage décrits ci-dessus.

De plus, l'invention améliore les performances électriques du boîtier H.F. par le fait que les deux substrats précités, logés dans deux cavités voisines, se réunissent en un seul et unique substrat ; cette solution offre l'avantage de limiter les jeux ou "vides" dus à l'addition des tolérances de fabrication-usinage des cavités, de découpe du substrat, de positionnement du ou des composants actifs etc... Ces "vides" sont d'ailleurs nuisibles au fonctionnement électrique du boîtier H.F.

En outre, l'invention facilite le montage de l'ensemble, car chaque composant actif peut être monté et soudé sur le substrat avant que ce dernier ne soit logé dans le boîtier. L'invention permet donc de réduire les temps de montage ainsi que les risques de malfaçon.

Avantageusement, la cloison est formée d'une partie centrale munie dans sa partie inférieure d'une ouverture et sur les côtés de deux ailettes élastiques par rapport à celle-ci pour venir se bloquer respectivement dans chaque ouverture latérale ; Ce peut être par exemple une lame métallique qui a été pliée de part et d'autre de sa partie centrale pour former deux ailettes inclinées par rapport à celle-ci.

Les caractéristiques et avantages de l'invention ressortiront d'ailleurs de la description qui va suivre, à titre d'exemple non limitatif, en référence aux figures annexées sur lesquelles :
- la figure 1 représente une vue de dessus du circuit microélectronique de l'invention, le boîtier étant présenté sans son couvercle ;
- la figure 2 représente une vue en coupe transversale du circuit microélectronique de l'invention, selon le plan II-II de la figure 1 ;
- la figure 3 représente une cloison amovible utilisée dans le circuit microélectronique de l'invention tel que représenté aux figures 1 et 2.

Le circuit microélectronique de l'invention, représenté à la figure 1, comprend :
- un boîtier H.F. 10 dans lequel est usiné une cavité longitudinale 11, un couvercle 12 pouvant lui être fixé en utilisant des moyens de fixation 9, par exemple des vis, associés par exemple à des trous 13 de manière à fermer la cavité 11 ;
- au moins un substrat microélectronique 21 ;
- une cloison amovible 14 qui peut être disposée dans deux logements latéraux 15 et 16 usinés dans les parois latérales du boîtier 10 de part et d'autre de la cavité 11.

Le circuit représenté à titre d'exemple sur la figure 1 est un amplificateur A.F.B. (amplificateur faible bruit) fonctionnant par exemple dans la bande de fréquence 10,3 GHz - 10,7 GHz. Ce circuit comprend quatre parties :
- un circulateur d'entrée 17 ;
- un amplificateur proprement dit 18 ;
- un circulateur de sortie 19 ;
- une ligne d'adaptation d'impédance 20.

Ces différentes parties formées de substrats gravés sont représentées schématiquement sur la figure 1.

L'amplificateur proprement dit 18 est formé d'un substrat 21 gravé sur lequel sont soudés les composants actifs 22, ici au nombre de deux, et des composants "C.M.S." 23 (composants montés en surface) tels que capacités, résistances...

Une fiche d'entrée coaxiale 24, et une fiche de sortie coaxiale 25 permettent d'effectuer une liaison respectivement avec le circulateur 17 et avec la ligne 20.

Deux rainures 31 et 32 sont réalisées à proximité de l'entrée et de la sortie du boîtier 10, pour permettre un meilleur positionnement respectivement du circulateur 17 par rapport à la fiche 24 et de la ligne 20 par rapport à la fiche 25.

La cloison amovible 14, représentée plus particulièrement à la figure 3, est formée d'une partie centrale plane 26 munie dans sa partie inférieure d'une ouverture 27, ici semi-circulaire, et sur ses deux côtés de deux ailettes latérales 28 et 29 présentant une certaine élasticité par rapport à celle-ci.

Cette cloison 14 peut être, comme ici, une lame métallique qui a été pliée de part et d'autre de la partie centrale 26 pour former deux ailettes 28 et 29 inclinées par rapport à celle-ci.

Sur les figures 1 et 2, cette cloison 14 est représentée une fois disposée dans le boîtier 10 entre les deux orifices 15 et 16.

Une plaque absorbante 30, représentée à la figure 2, est disposée entre la partie supérieure de cette cloison 14 et le couvercle 12 pour amortir les vibrations éventuelles dans le sens vertical lors de l'utilisation du circuit dans un matériel, les vibrations longitudinales étant amorties du fait de l'élasticité de cette cloison 14.

Cette cloison 14 est réalisée en un matériau à faible transmission et à grand pouvoir de réflexion du rayonnement électromagnétique dû à la présence d'au moins un élément actif (transistors 22) : Elle peut ainsi être réalisée en bronze béryllium.

La plaque 30 est en matériau absorbant d'un point de vue radioélectrique.

De manière connue le boîtier 10 et son couvercle peuvent être réalisés en aliage d'aluminium, le (ou les) substrats en ferrite, epoxy ou duroïd.

A titre d'exemple l'amplificateur A.F.B. précité fonctionnant dans la bande 10,3 GHz - 10,7 GHz a été réalisé avec un boîtier de dimensions de l'ordre de 72 cm x 21 cm x 16 cm.

La mise en place du circuit de l'invention est effectuée de la manière suivante :
- on usine la cavité 11 dans le boîtier 10 en réalisant les deux logements latéraux 15 et 16 face à face de part et d'autre de la cavité 11 ;
- on met en place la cloison 14 par simple pression verticale après avoir logé le (ou les) substrats (21) ; le blocage de la cloison 14 s'effectuant grâce à l'élasticité des deux ailettes 28 et 29 ;
- on dispose une plaque absorbante 30 à vocation électrique au-dessus de la cloison 14 pour permettre le maintien vertical de celle-ci ;
- on fixe le couvercle 12 au-dessus du boîtier 10.

Les caractéristiques de l'invention permettent donc de réaliser un montage-câblage précis très simplifié et de meilleure qualité, la cloison 14 amovible étant installée en fin de montage.

Il est bien entendu que la présente invention n'a été décrite et représentée qu'à titre d'exemple préférentiel et que l'on pourra remplacer ses éléments constitutifs par des éléments équivalents sans, pour autant, sortir du cadre de l'invention.

Ainsi le circuit microélectronique réalisé peut être autre chose qu'un amplificateur, il peut de plus comporter un nombre quelconque de substrats.

Il peut en effet permettre d'obtenir les résultats suivants :
- augmentation de l'isolation entrée/sortie de boîtiers amplificateurs ;
   . amplificateurs sur substrat à faible permittivité ;
   . amplificateurs à grand gain (≧ + 20 dB) ;
- augmentation de l'isolation entre un dispositif suivi ou précédé d'un dispositif rayonnant :
   * isolation entre un isolateur microstrip et un amplificateur ;
   * isolation entre un isolateur microstrip et un oscillateur ;
   * isolation entre un amplificateur et un filtre microstrip ;
- réjection des signaux perturbateurs :
   . entre un amplificateur et un mélangeur
   . entre un mélangeur et un oscillateur local.

## Revendications

1. Circuit microélectronique comportant un boîtier hyperfréquence (10) avec au moins un substrat microélectronique (21) incorporé, ce boîtier étant muni d'une cavité longitudinale (11) dans laquelle est disposé chaque substrat (21), une cloison métallique transversale de découplage électromagnétique étant prévue pour séparer ce boîtier en deux cavités à vocation électrique active adjacentes, cette cloison métallique étant munie à sa partie inférieure d'une ouverture (27), caractérisé en ce que ce boîtier est muni d'au moins un couple de logements latéraux (15,16) usinés de part et d'autre de ladite cavité longitudinale (11), et en ce que cette cloison métallique (14) est amovible et est dans ce but constituée par une lame métallique dont la partie centrale (26) constitue la partie séparatrice et dont les deux parties d'extrémités (28,29) forment deux ailettes élastiques qui sont prévues pour venir se bloquer respectivement dans chacun des deux logements latéraux précités (15,16) du boîtier, de sorte que cette cloison amovible (14) se met en place dans ce boîtier par une simple pression verticale exercée sur cette lame métallique à ailettes élastiques latérales.

2. Circuit hyperfréquence selon la revendication 1, caractérisé en ce que la partie centrale (26) de cette lame métallique amovible (14) est plane.

3. Circuit hyperfréquence selon l'une des revendications 1 ou 2, caractérisé en ce que la partie centrale (26) de cette lame métallique amovible (14) est rectangulaire.

4. Circuit hyperfréquence selon l'une des revendications 1 à 3, caractérisé en ce que la cloison (14) est une lame métallique qui a été pliée, de part et d'autre de la partie centrale, pour former deux ailettes (28, 29) inclinées par rapport à celle-ci.

5. Circuit hyperfréquence selon la revendication 4 caractérisé en ce que la lame métallique est en bronze béryllium.

6. Circuit hyperfréquence selon l'une des revendications précédentes, caractérisé en ce qu'une plaque absorbante (30) est disposée entre le boîtier (10) et son couvercle (12).

## Claims

1. A microelectronic circuit including a microwave housing (10) with at least one microelectronic substrate (21) incorporated therein, the housing being provided with a longitudinal cavity (11) inside which each substrate (21) is disposed, a transverse metal electromagnetic decoupling partition being provided to separate the housing into two adjacent electrically active cavities, the bottom portion of the metal partition being provided with an opening (27), said circuit being characterized in that the housing is provided with at least a pair of side recesses (15, 16) machined on respective sides of said longitudinal cavity (11), and in that the metal partition (14) is removable, and, to this end, is constituted by a metal blade having a central portion (26) constituting the separating portion, and two end portions (28, 29) forming two resilient fins which are designed to be locked into respective ones of the above-mentioned side recesses (15, 16) in the housing, so that the removable partition (14) is installed in the housing by merely exerting vertical pressure on the metal blade having resilient side fins.

2. A microwave circuit according to claim 1, characterized in that the central portion (26) of the removable metal blade (14) is plane.

3. A microwave circuit according to claim 1 or 2, characterized in that the central portion (26) of the removable metal blade (14) is rectangular.

4. A microwave circuit according to any one of claims 1 to 3, characterized in that the partition (14) is a metal blade which has been folded on either side of the central portion to form two fins (28, 29) that slope relative thereto.

5. A microwave circuit according to claim 4, characterized in that the metal blade is made of beryllium bronze.

6. A microwave circuit according to any preceding claim, characterized in that an absorbent plate (30) is disposed between the housing (10) and the cover (12) thereof.

## Patentansprüche

1. Mikroelektronik-Schaltung, die ein Mikrowellengehäuse (10) mit mindestens einem eingebauten Mikroelektronik-Substrat (21) enthält, wobei das Gehäuse einen längsgerichteten Raum (11) besitzt, in dem jedes Substrat (21) angeordnet ist, wobei eine metallische Quertrennwand zur elektromagnetischen Entkopplung vorgesehen ist, um das Gehäuse in zwei benachbarte Räume zur Aufnahme aktiver elektrischer Bauteile zu trennen, und wobei diese metallische Trennwand in ihrem unteren Teil eine Öffnung (27) besitzt, dadurch gekennzeichnet, daß dieses Gehäuse mindestens ein Paar von seitlichen Höhlungen (15, 16) besitzt, die zu beiden Seiten des längsgerichteten Raums (11) ausgefräst sind, und daß diese metallische Trennwand (14) entfernbar ist und zu diesem Zweck aus einer Metallamelle besteht, deren zentraler Bereich (26) den Trennbereich bildet und deren beide Endbereiche (28, 29) zwei elastische Flügel bilden, die so gestaltet sind, daß sie sich je in einer der beiden erwähnten seitlichen Höhlungen (15, 16) des Gehäuses blockieren, derart, daß diese entfernbare Trennwand (14) in das Gehäuse durch einfachen auf die Metallamelle mit den elastischen seitlichen Flügeln ausgeübten senkrechten Druck eingesetzt werden kann.

2. Mikrowellenschaltung nach Anspruch 1, dadurch gekennzeichnet, daß der zentrale Bereich (26) dieser entfernbaren Metallamelle (14) eben ist.

3. Mikrowellenschaltung nach einem der Ansprüche 1 oder 2, dadurch gekennzeichnet, daß der zentrale Bereich (26) dieser entfernbaren Metallamelle (14) rechteckförmig ist.

4. Mikrowellenschaltung nach einem der Ansprüche 1 bis 3, dadurch gekennzeichnet, daß die Trennwand (14) eine Metallamelle ist, die zu beiden Seiten des zentralen Bereichs geknickt ist, um zwei bezüglich des zentralen Bereichs geneigte Flügel (28, 29) zu bilden.

5. Mikrowellenschaltung nach Anspruch 4, dadurch gekennzeichnet, daß die Metallamelle aus einer Berylliumlegierung besteht.

6. Mikrowellenschaltung nach einem der vorhergehenden Ansprüche, dadurch gekennzeichnet, daß eine absorbierende Platte (30) zwischen dem Gehäuse (10) und seinem Deckel (12) angeordnet ist.
